# EUROPÄISCHE PATENTSCHRIFT

(11) **EP 0 413 173 B1**
(45) Veröffentlichungstag und Bekanntmachung des Hinweises auf die Patenterteilung: **25.08.1993**
(21) Anmeldenummer: 90114186.1
(22) Anmeldetag: 24.07.1990
(51) Int. Cl.: F02M 45/08, F02M 61/18

(54) **Kraftstoff-Einspritzdüse für Brennkraftmaschinen**
Fuel injection nozzle for internal combustion engines
Injecteur de combustible pour moteurs à combustion interne

(30) Priorität: 17.08.1989 AT 1951/89
(43) Veröffentlichungstag der Anmeldung: 20.02.1991
(73) Patentinhaber: STEYR-DAIMLER-PUCH Aktiengesellschaft, A-1011 Wien (AT)
(72) Erfinder: Schmidt, Harald, A-1100 Wien (AT); Kauba, Theodor, A-1100 Wien (AT); Morell, Josef, A-3001 Tulbinger Kogel (AT)
(74) Vertreter: Kovac, Werner

(56) Entgegenhaltungen:
- CH-A- 402 510
- DE-A- 2 025 569
- DE-A- 2 841 967
- FR-A- 2 352 957
- US-A- 4 715 541
- PATENT ABSTRACTS OF JAPAN vol. 13, no. 300 (M-848)(3648) 11 Juli 1989,& JP-A-01 92569 (DIESEL KIKI) 11 April 1989,
- AUTOMOTIVE ENGINEERING. vol. 87, no. 11, November 1979, WARRENDALE US Seiten 59- 62; K.L. Hulsing: "Diesel injector sprays fuel in sweep pattern"

## Beschreibung

Die Erfindung bezieht sich auf eine Kraftstoff-Einspritzdüse für Brennkraftmaschinen vom Mehrlochtyp mit einem in einer Düsenkuppe endenden Düsengehäuse und einer in diesem geführten Düsennadel, wobei die Düsenkuppe innenseitig einen konischen Ventilsitz für die an ihrem Ende ebenfalls konische, als Ventilkörper federnd gegen den Ventilsitz gedrückte Düsennadel bildet und im Bereich dieses Ventilsitzes wenigstens eine bei geschlossenem Ventil vom konischen Ende der Düsennadel überdeckte Ausspritzbohrung aufweist und der konische Abschnitt der Düsennadel gegen das Sackloch hin durch eine Kante begrenzt ist und wobei sich die Düsennadel unter dem Druck des zugeführten Kraftstoffes in einer ersten Hubphase gegen die Kraft einer Feder vom Ventilsitz abhebt und an einen Anschlag anlegt, der seinerseits in einer zweiten Hubphase gegen die Kraft einer weiteren Feder begrenzt verschiebbar ist.

Eine derartige Kraftstoff-Einspritzdüse ist bereits bekannt (US-A- 4.715.541). Dabei ist aber die Anordnung der Ausspritzbohrungen beliebig getroffen, d.h. es bestehen keine besonderen Beziehungen zwischen der Eintrittsöffnung der Ausspritzbohrungen und den beiden vorhandenen Kanten an der Düsennadel und am Übergang vom Ventilsitz zum Sackloch bzw. zwischen den Eintrittsöffnungen. Die Folge davon ist, daß sich zum Sackloch gerichtete nicht funktionsoptimierte Kraftstoffströme ergeben können, die undefiniert sind, wodurch die Zuströmung zu den Eintrittsöffnungen hinsichtlich Menge, Strömungsgeschwindigkeit und Richtung nicht am ganzen Umfang der Eintrittsöffnungen gleich ist und somit stellenweise ungünstige Strömungsverläufe sowie geringe Strömungsgeschwindigkeiten aufweist. Durch diese verzögerten, kaum zur Turbulenz neigenden Teilströme wird nachteiligerweise der Zerstäubungseffekt beeinträchtigt.

Der Erfindung liegt die Aufgabe zugrunde, die geschilderte Kraftstoff-Einspritzdüse mit einfachen Mitteln so zu verbessern, daß in der ersten Hubphase höchste Zerstäubung und in der zweiten Hubphase optimale Zerstäubung bei ausreichender Eindringtiefe gewährleistet ist.

Die Erfindung löst die gestellte Aufgabe dadurch, daß der Konische Ventilsite scharfkantig in ein Sackloch übergeht, daß der Mittelpunkt des Eintrittsloches der Ausspritzbohrung bzw. wenigstens einer der Ausspritzbohrungen bei geschlossenem Ventil von den beiden am Übergang des Ventilsitzes zum Sackloch und an der Grenze des konischen Abschnittes der Düsennadel vorgesehenen Kanten jeweils einen kürzesten Abstand besitzt, der zu der einen Kante höchstens das Eineinhalbfache des Durchmessers des Eintrittsloches beträgt und zu der anderen Kante gleich oder größer als dieser Betrag gewählt ist, und daß jeweils die Mantelfläche des sich in Verlängerung der Ausspritzbohrungen zwischen dem Rand deren Eintrittsloches und der Oberfläche der am Ende der ersten Hubphase vom Ventilsitz abgehobenen Düsennadel ergebenden gedachten Zylinders maximal 75% der Querschnittsfläche der Ausspritzbohrung beträgt.

Durch die besonderen Abstände der Mittelpunkte der Eintrittslöcher der Ausspritzbohrungen von den beiden Kanten wird erreicht, daß die zunächst zwischen den Eintrittslöchern hindurchtretende Strömung an den Kanten noch mit ausreichender Geschwindigkeit ankommt, um in das Sackloch hinein verwirbelt zu werden, und dann auch wieder mit ausreichender Geschwindigkeit aufwärts zum unteren Rand der Eintrittslöcher strömt, daß also jeweils um das ganze Eintrittsloch der Ausspritzbohrung herum etwa die gleichen intensiv turbulenten Strömungsverhältnisse herrschen und damit auch eine entsprechende Verwirbelung am ganzen Umfang des Eintrittsloches stattfindet, der sich dann bei der Umlenkung in die Ausspritzbohrung noch eine zweite Turbulenz überlagert, was die Zerstäubung und Auffächerung des eingespritzten Brennstoffes wesentlich verbessert.

Eine ganz wesentliche Voraussetzung dafür sind allerdings die scharfen Kanten am Übergang vom konischen Ventilsitz zum Sackloch, die die für die Verwirbelung in das Sackloch hinein erforderliche Strömungsgestaltung ermöglichen, bei der auch die Strömungsablösung eine Rolle spielt.

Die Erfindung ist besonders wirkungsvoll bei Einspritzdüsen mit zweiphasigem Hub der Düsennadel, weil sich in der ersten Hubphase, die entsprechend lange andauern kann, die Düsennadel nur wenig vom Ventilsitz abhebt und nur ein geringer Durchlaßspalt entsteht, der tatsächlich für die gewünschten Strömungsverhältnisse im Bereich der Ausspritzbohrungen sorgt und eine gleichmäßige definierte Zerstäubung mit sich bringt. Je größer der Durchlaßspalt und damit die zufließende Kraftstoffmenge wird, umso weniger können Kanten und Löcher die Strömungsverhältnisse beeinflussen, wenngleich sie auch noch während der zweiten Hubphase, in der die Einström-Mantelfläche wie üblich über 133 % der Querschnittsfläche der Ausspritzbohrung beträgt, eine marginale Zerstäubung bewirken, ohne die in dieser Phase durch die weiter angehobene Düsennadel größere Einspritztiefe zu beeinträchtigen.

Ähnliches wird durch die vorgegebene Wahl der Abstände zwischen den Ausspritzbohrungen erreicht, da die verhältnismäßig geringe Entfernung deren Eintrittslöcher voneinander eine sonst auftretende Verzögerung der Strömungen des Kraftstoffes zwischen den Eintrittslöchern unterbindet, so daß auch keine abgebremste Rückströmung aus dem Sackloch mit ungleichmäßiger Geschwindigkeitsverteilung am Umfang der Eintrittslöcher und ungleichmäßiger Zerstäubung als Folge zu befürchten ist. Je geringer nämlich der Abstand zwischen den Eintrittslöchern in die Ausspritzbohrungen ist, umso größer wird die Geschwindigkeit der Strömung zwischen den Eintrittslöchern; es erfolgt also eine verbesserte bzw. beschleunigte und stark umgelenkte Zuströmung zum Sackloch und damit auch eine entsprechend günstigere Rückströmung von diesem. Dabei wird dieser Effekt mit einfachsten technischen Mitteln erreicht, die ja nur darin bestehen, die Ausspritzbohrungen an bestimmten Stellen anzuordnen.

Beträgt jeweils die Mantelfläche des sich in Verlängerung der Ausspritzbohrungen zwischen dem Rand deren Eintrittsloches und der Oberfläche der am Ende der ersten Hubphase vom Ventilsitz abgehobenen Düsennadel ergebenden gedachten Zylinders etwa 15 bis 50 % der Querschnittsfläche der Ausspritzbohrungen, treten besonders günstige Verhältnisse auf, da so erst im Bereich der Ausspritzbohrungen eine Drosselstelle entsteht und der gewünschte Einfluß der scharfen Brennstoffumlenkung vor Eintritt in die Eintrittslöcher, unterstützt durch die Kanten- und Lochabstände, auf die räumliche Turbulenz und somit auf die Zerstäubung besonders gut zur Geltung kommt.

In der Regel wird man mehrere Ausspritzbohrungen vorsehen und alle so anordnen, daß sie die erfindungsgemäßen Bedingungen erfüllen. Es kann aber auch von Vorteil sein, nur eine Ausspritzbohrung oder nur einen Teil der Ausspritzbohrungen in dieser Weise vorzusehen und die übrigen Ausspritzbohrungen ohne besondere Beziehung zu den am Nadel- bzw. Sitzende vorhandenen Kanten zu belassen, und zwar dann nämlich, wenn es sich beispielsweise um einen großen Brennraum einer Brennkraftmaschine mit stark exzentrisch angeordneter Einspritzdüse handelt.

In diesem Fall soll aus der zu der am nächsten liegenden Brennraumwand gerichteten Ausspritzbohrung der durch die erfindungsgemäße Ausbildung fein zerstäubte Kraftstoff austreten, wogegen die zur entfernten Brennraumwand gerichteten Ausspritzbohrungen einer anderen Ausbildung bzw. Anordnung bedürfen, um entsprechend weite, die Brennraumwand erreichende Kraftstoffstrahlen zu erzielen.

Um auf rationelle Weise für diese unterschiedlichen Ausspritzbedingungen zu sorgen, kann erfindungsgemäß die an der Grenze des konischen Abschnittes an der Düsennadel vorgesehene Kante zumindest teilweise einen vom Verlauf in einer Normalebene zur Düsennadelachse abweichenden Verlauf besitzen und die Düsennadel drehfest geführt sein, so daß durch einen geeigneten Kantenverlauf für die eine oder andere Ausspritzbohrung geänderte Strömungs- und Ausspritzverhältnisse entstehen.

Es liegt im Rahmen der Erfindung, daß bei abgehobener Düsennadel die Kante des konischen Abschnittes tiefer liegt als der untere Mündungsrand des Einspritzloches. Wenn diese Bedingung auch in der zweiten Hubphase erfüllt ist, erfolgt in dieser die vorerwähnte marginale Zerstäubung bei im wesentlichen unverminderter Einspritztiefe.

Optimale Strömungsverhältnisse liegen vor, wenn die Erzeugenden von konischem Ventilsitz und Sackloch einen Winkel von 120° bis maximal 145° einschließen. So wird beste Strömungsablösung ohne Bildung von Totzonen, in denen Kavitationsgefahr besteht, erreicht.

In der Zeichnung ist der Erfindungsgegenstand beispielsweise dargestellt, und zwar zeigen
- Fig. 1: die erfindungswesentlichen Teile einer Kraftstoff-Einspritzdüse mit zweiphasigem Nadelhub in vereinfachter Darstellung im Axialschnitt,
- Fig. 2: den Bereich einer Ausspritzbohrung als vergrößertes Detail,
- Fig. 3: das Ende des Düsengehäuses mit der Düsenkuppe und auf den Ventilsitz gedrückter Düsennadel, ebenfalls im Axialschnitt größeren Maßstabes,
- Fig. 4 und 5: zwei Ausführungsvarianten in gleicher Darstellungsweise,
- Fig. 6: das Ende des Düsengehäuses bei in der ersten Hubphase vom Ventilsitz abgehobener Düsennadel mit angedeuteter Kraftstoffströmung in weiterer Vergrößerung,
- Fig. 7: einen Teil des Ventilsitzes der Düsenkuppe in Abwicklung mit angedeuteter Kraftstoffströmung und
- Fig. 8 und 9: Anordnungsmöglichkeiten der Eintrittslöcher in die Ausspritzbohrungen in einer der Fig. 7 entsprechenden Darstellungsweiese.

Das Düsengehäuse 1, das durch eine Überwurfmutter 2 mit den übrigen Vorrichtungsteilen verbunden ist, endet in einer Düsenkuppe 3, die innenseitig einen konischen Ventilsitz 4 aufweist, der mit scharfer Kante 5 mit einem Winkel β von etwa 145° (siehe Fig. 3) in ein Sackloch 6 übergeht. Im Düsengehäuse 1 ist eine Düsennadel 7 geführt, die federnd gegen den konischen Ventilsitz 4 gedrückt wird und ebenfalls einen konischen Endabschnitt 8 besitzt, so daß die Düsennadel 2 mit ihrem Endabschnitt 8 zusammen mit dem Ventilsitz 4 in Ventil bildet, das in den Fig. 1, 3, 4 und 5 in geschlossener Stellung dargestellt ist. Auf die Düsennadel 7wirkt zunächst eine schwächere Feder 9 ein, die von einer wesentlich stärkeren Feder 10 umschlossen ist. Der Kraftstoff wird von einer nicht dargestellten Kraftstoffpumpe einem Kanal 11 zugeführt und gelangt in einen Sammelraum 12, von wo er entlang der Düsennadel 7 bis zum Ventilsitz 4 vordringt.

Steigt der Pumpendruck an, so wird die Düsennadel 7 bzw. deren Endabschnitt 8 gegen die Kraft der Feder 9 vom Ventilsitz 4 so weit abgehoben, bis sie sich gegen die Fläche des Anschlags 13 legt. Das ist die erste Hubphase, in der die Mantelfläche des gedachten Zylinders max. 75 % des Querschnittes der Ausspritzbohrung beträgt. Erst bei weiterem Anstieg des Kraftstoffdruckes wird dann auch der Anschlag 13 gegen die Kraft der Feder 10 bis zum Anlegen an eine Innenschulter 14a einer Hülse 14 angehoben. Das ist die zweite Hubphase, in der die Mantelfläche größer als der Querschnitt der Ausspritzbohrung ist.

Die Düsenkuppe 3 weist im Bereich des Ventilsitzes 4 Ausspritzbohrungen 15 auf, die bei geschlossenem Ventil vom konischen Endabschnitt 8 der Düsennadel 7 überdeckt sind. Dieser konische Abschnitt 8 ist gegen das Sackloch 6 hin durch eine Kante 16 begrenzt.

Wie in Fig. 2 angedeutet, soll nun für besonders gute Resultate nach der ersten Hubphase der Düsennadel 7 jeweils die Mantelfläche M des sich in Verlängerung der Ausspritzbohrung 15 zwischen deren innerem Rand R und der Oberfläche des konischen Endabschnittes 8 sich ergebenden gedachten Zylinders nur 15 - 50 % der Querschnittsfläche der Ausspritzbohrung 15 betragen, so daß es erst im Bereich der Ausspritzbohrungen 15 zu einer Drosselung der Kraftstoffströmung kommt, die wegen der hohen und rund um die Eintrittslöcher gleichen Geschwindigkeiten zu einer besonders feinen Zerstäubung führt.

Aus Fig. 3 ist ersichtlich, daß der Mittelpunkt der Einspritzlöcher 17 in die Ausspritzbohrungen 15 von der Kante 5 am Übergang zum Sackloch 6 einen Abstand a aufweist, der etwas kleiner ist als das Eineinhalbfache des Durchmessers des Eintrittsloches 17. Dagegen hat dieser Mittelpunkt des Eintrittsloches 17 bei geschlossenem Ventil einen Abstand A von der Kante 16 der Düsennadel 7, der bei diesem Ausführungsbeispiel größer als dieser Betrag bemessen ist.

Die Ausbildung nach Fig. 4 unterscheidet sich von jener nach Fig. 3 nur dadurch, daß der Abstand a des Mittelpunktes der Eintrittslöcher 17 in die Ausspritzbohrung 15 von der Kante 5 größer ist als der Abstand A von der Begrenzungskante 16 des kegeligen Abschnittes 8 der Düsennadel 7, wobei auch hier als Grenzmaß das Eineinhalbfache des Durchmessers des Eintrittsloches 17 gilt. Der Begrenzungskante 16 ist hier noch ein Kegelstumpf 18 vorgesetzt.

Beim Ausführungsbeispiel nach Fig. 5 verläuft die Begrenzungskante 16a des kegeligen Endabschnittes 8 der Düsennadel 7 in einer zur Düsennadelachse schrägen Ebene, so daß die Abstandsbedingungen nur für die links dargestellte Ausspritzbohrung 15 gelten, nicht aber für die rechts dargestellte, die nicht vom konischen Abschnitt 8 überdeckt wird, was gezielt unterschiedliche Ausspritzbedingungen für die Bohrungen 15 ergibt.

Aus Fig. 5 ist weiterhin erkennbar, daß hier zwischen der Wandung des konischen Ventilsitzes und dem Endabschnitt 8 der Ventilspitze ein spitzer Winkel Δ gebildet ist, welcher beispielsweise in den Grenzen zwischen 0,2 bis 1,0° liegen kann. Hierdurch ergibt sich der Vorteil einer guten Dichtung, und zwar immer genau über der Ausspritzbohrung.

In Fig. 6 ist die Kraftstoffströmung bei in der ersten Hubphase vom Ventilsitz 4 abgehobener Düsennadel 7 bzw. abgehobenem Endabschnitt 8 der Düsennadel 7 durch Pfeile angedeutet. Es ist ersichtlich, daß die Kanten 5 und 16 bei der Beschleunigung bzw. Verwirbelung des Kraftstoffes im Bereich des Eintrittsloches 17 in die Ausspritzbohrung 15 gerade in dieser Hubphase, in der es nur zu einem schmalen Spalt zwischen Endabschnitt 8 und Ventilsitz 4 und dadurch nur zu einem dünnen Kraftstoffilm im Übergangsbereich zu den Ausspritzbohrungen 15 kommt, entscheidenden Anteil haben.

Diese Strömungsverhältnisse in der ersten Hubphase sind in der Abwicklung des Ventilsitzes nach Fig. 7 noch besser verdeutlicht: der Brennstoff tritt vom Sammelraum 12 in den Raum zwischen konischem Ventilsitz 4 und dem konischen Endabschnitt 8 der Düsennadel 2. Die Stromfäden 20 verlaufen so, daß sie gleichmäßig zum oberen Rand der Eintrittslöcher 17 führen, wobei einige bereits merklich umgelenkt werden. Die Stromfäden 21 schießen bereits über eine gedachte Verbindungslinie der Mittelpunkte der Eintrittslöcher 17 hinaus, so daß sie um mehr als 90° umgelenkt werden müssen. Die Stromfäden 22 sind soweit von den Eintrittslöchern entfernt, daß sie die Kante 5 erreichen, unter Bildung von Sekundärwirbeln 23 in das Sackloch 6 eintreten, dort umgelenkt werden und wieder an der Kante 5 vorbei dem unteren Rand der Eintrittslöcher 17 zulaufen. Dadurch ist bei erfindungsgemäßem Abstand zwischen den Eintrittslöchern 17 und Abstand der Eintrittslöcher 17 von der Kante 5 bzw.16 eine am Umfang der Eintrittslöcher gleichmäßig verteilte, vorverwirbelte Strömung enstanden und beste Zerstäubung gewährleistet.

Aus Fig. 6 geht darüber hinaus deutlich hervor, daß bei abgehobener Düsennadel 7 die Kante 16 des konischen Abschnittes 8 tiefer als der untere Mündungsrand des Eintrittsloches 17 der Ausspritzbohrung 15 liegt. Damit tritt eine scharfe Umlenkung des Kraftstoffes von jeder Seite des Mündungsrandes des Eintrittsloches 17 ein, wodurch eine Verbesserung des Zerstäubungseffektes gegeben ist.

Aus der Abwicklung des Ventilsitzes 4 nach den Fig. 8 und 9 ergibt sich, daß die Eintrittslöcher 17 eine entlang des Ventilsitzes 4 gemessene Entfernung E voneinander besitzen, die höchstens das Dreieinhalbfache des Durchmessers bzw. bei unterschiedlichen Durchmessern des kleinsten Durchmessers der Löcher 17 beträgt, wodurch die Ausspritzbedingungen hinsichtlich des Zerstäubungsverhaltens weiter verbessert werden.

Allen Ausführungsformen der vorliegenden Erfindung ist gemeinsam, daß der kegelige Ventilsitz 4 über eine scharfe Kante 5 in das Sackloch 6 übergeht, welches seinerseits zunächst zylinderförmig ausgebildet ist und dann - wiederum über eine scharfe Kante, die einen Winkel von 120° bis 145°, vorzugsweise etwa 135° bildet, in eine Kegelstumpfform mündet. Es ergeben sich damit jeweils stark ausgeprägte Kanten, welche das Strömungsverhalten zusätzlich günstig beeinflussen.

## Patentansprüche

1. Kraftstoff-Einspritzdüse für Brennkraftmaschinen vom Mehrlochtyp mit einem in einer Düsenkuppe (3) endenden Düsengehäuse (1) und einer in diesem geführten Düsennadel (7), welche Düsenkuppe innenseitig einen konischen Ventilsitz (4) für die an ihrem Ende ebenfalls konische, als Ventilkörper federnd gegen den Ventilsitz gedrückte Düsennadel bildet und im Bereich dieses Ventilsitzes wenigstens eine bei geschlossenem Ventil vom konischen Ende der Düsennadel überdeckte Ausspritzbohrung (15) aufweist, wobei der konische Abschnitt (8) der Düsennadel gegen das Sackloch hin durch eine Kante (16) begrenzt ist und wobei sich die Düsennadel unter dem Druck des zugeführten Kraftstoffes in einer ersten Hubphase gegen die Kraft einer Feder (9) vom Ventilsitz abhebt und an einen Anschlag (13) anlegt, der seinerseits in einer zweiten Hubphase gegen die Kraft einer weiteren (10) Feder begrenzt verschiebbar ist, dadurch gekennzeichnet, daß der konische Ventilsitz scharfkantig in ein Sackloch (6) übergeht
daß der Mittelpunkt des Eintrittsloches (17) der Ausspritzbohrungen (15) bzw. wenigstens einer der Ausspritzbohrungen (15) bei geschlossenem Ventil von den beiden am Übergang des Ventilsitzes (4) zum Sackloch und an der Grenze des konischen Abschnittes (8) der Düsennadel (7) vorgesehenen Kanten (5; 16) jeweils einen kürzesten Abstand (a; A) besitzt, der zu der einen Kante (5; 16) höchstens das Eineinhalbfache des Durchmessers des Eintrittsloches (17) beträgt und zu der anderen Kante (16; 5) gleich oder größer als dieser Betrag gewählt ist, und daß jeweils die Mantelfläche (M) des sich in Verlängerung der Auspritzbohrungen (15) zwischen dem Rand (R) deren Eintrittsloches (17) und der Oberfläche der am Ende der ersten Hubphase vom Ventilsitz abgehobenen Düsennadel (7) ergebenden gedachten zylinders maximal 75% der Querschnittsfläche der Auspritzbohrung (15) beträgt.

2. Kraftstoff-Einspritzdüse nach Anspruch 1, dadurch gekennzeichnet, daß bei Anordnung von zwei oder mehreren Ausspritzbohrungen (15) die Mittelpunkte deren Eintrittslöcher (17), gemessen entlang der Fläche des Ventilsitzes (4), höchstens um das Dreieinhalbfache des Lochdurchmessers voneinander entfernt sind.

3. Einspritzdüse nach Anspruch 1 und 2, dadurch gekennzeichnet, daß jeweils die Mantelfläche (M) des sich in Verlängerung der Ausspritzbohrungen (15) zwischen dem Rand (R) deren Eintrittsloches (17) und der Oberfläche der am Ende der ersten Hubphase vom Ventilsitz abgehobenen Düsennadel (7) ergebenden gedachten Zylinders etwa 15 - 50 % der Querschnittsfläche der Ausspritzbohrung (15) beträgt.

4. Einspritzdüse nach einem der Ansprüche 1 bis 3, dadurch gekennzeichnet, daß bei Anordnung von zwei oder mehreren Ausspritzbohrungen (15) die an der Grenze des konischen Abschnittes (8) an der Düsennadel (7) vorgesehene Kante (16a) zumindest teilweise einen vom Verlauf in einer Normelebene zur Düsennadelachse abweichenden Verlauf besitzt und die Düsennadel (7) drehfest geführt ist.

5. Einspritzdüse nach einem der vorhergehenden Ansprüche, dadurch gekennzeichnet, daß zwischen der Wandung des konischen Ventilsitzes (4) und dem Endabschnitt (8) der Ventilspitze ein spitzer Winkel (Δ) gebildet ist, welcher in den Grenzen zwischen 0,2 bis 1,0° liegt.

6. Einspritzdüse nach einem der vorhergehenden Ansprüche, dadurch gekennzeichnet, daß bei abgehobener Düsennadel (7) in der ersten Hubphase die Kante (16) des konischen Abschnitts (8) tiefer als der untere Mündungsrand des Eintrittsloches (17) der Ausspritzbohrung liegt.

7. Einspritzdüse nach Anspruch 1, dadurch gekennzeichnet, daß die Erzeugenden des konischen Ventilsitzes und die in derselben Axialebene liegende Erzeugende des Sackloches einen Winkel β von maximal 145° einschließen.

8. Einspritzdüse nach einem der vorhergehenden Ansprüche, dadurch gekennzeichnet, daß das Sackloch (6) in eine Kegelstumpfform mündet, welche einen Winkel von 120° bis 145° bildet.

## Claims

1. Fuel injector for an internal combustion engine of the multi-hole type comprizing a nozzle body (1) ending in a nozzle tip (3) and a pintle (7) guided in the latter, the inside of the nozzle tip constituting a conical valve seat (4) for the pintle (7), said pintle having a conical tip resiliently biased against said conical valve seat, the nozzle tip presenting in the region of the valve seat at least one discharge bore (15) covered by the conical tip of the pintle when the valve is closed, the conical tip (8) of the pintle forming an edge (16) on the side of a blind bore, and the pintle being lifted from the valve seat by the pressure of the supplied fuel in a first lifting phase against the bias of a spring (9) to engage a stop (13), the stop being in turn limitedly displaceable in a second lifting phase against the bias of a further spring (10), caracterited in that the conical valve seat forms a sharp edge with the blind bore (6); in that the minimum distance (a;A) from the center of the entrance opening (17) of the discharge bore (15), or at least one of the discharge bores, of either the edge (5) at the transition from the valve seat (4) to the blind bore or the edge (16) at the transition of the conical tip (8) of the pintle (7), is not in excess of one-and-a half times the diameter of the entrance opening (17) with respect to one of the edges (5;16), and equal or larger with respect to the other of the edges (16;5), when the valve is in its closed position; and in that the generated surface (M) of an imaginary cylinder formed as an extension of the dicharge bores (15) between the inner rim (R) of their entrance opening (17) and the surface of the pintle (7) when the pintle (7) is lifted in its first lifting phase is not in eccess of 75 % of the cross section of the dicharge bore (15).

2. Fuel injector as set forth in claim 1, caracterized in that the distances between the centers of the entrance openings (17), taken along the surface of the valve seat (4), are not in eccess of three-and-a-half times the diameter of the discharge bore, in case of two or more discharge bores (15).

3. Fuel injector as set forth in claims 1 and 2, caracterized in that the generated surface (M) of an imaginary cylinder formed as an extension of the dicharge bores (15) between the inner rim (R) of their entrance opening (17) and the surface of the pintle (7) when the pintle (7) is lifted in its first lifting phase is between 15 % and 50 % of the cross section of the dicharge bore (15).

4. Fuel injector as set forth in any of the claims 1 to 3, caracterized in that the edge (16a) formed at the transition of the pintle (7) to its conical tip (8) deviates at least in part from a plane that is normal to an axis of the pintle and that the pintle (7) is guided so as to resist rotation, in case of two or more discharge bores (15).

5. Fuel injector as set forth in one of the preceding claims, caracterized in that an acute angle δ between 0,2 and 1,0 ° ist formed between the surface of the conical valve seat (4) and the tip (8) of the pintle (7).

6. Fuel injector as set forth in one of the preceding claims, caracterized in that when the pintle (7) is lifted in the first lifting phase, the edge (16) of the conical tip (8) extends past the lower rim of the entrance opening of the discharge bore (17).

7. Fuel injector as set forth in claim 1, caracterized in that the genaratrices in the same axial plane of the conical valve seat and of the blind bore form an angle β of less than 145°.

8. Fuel injector as set forth in one of the preceding claims, caracterized in thatthe blind bore terminates in a truncated cone having seides which form an angle therebetween of 120 and 145 °.

## Revendications

1. Injecteur de carburant pour moteur à combustion interne du type à plusieurs trous d'injection avec un corps d'injecteur (1) se terminant par une calotte d'injecteur (3) et avec une aiguille d'injecteur (7) guidée dans ce corps, la calotte d'injecteur (3) formant dans son intérieur un siège (4) conique pour l'aiguille d'injecteur (7) dont la pointe (8) est conique à son tour et laquelle est appliqué élastiquement comme corps de soupape contre le siège de soupape, et présentant dans la région du siège de soupape au moins un trou d'injection (15) recouvert par la pointe conique de l'aiguille d'injecteur quand la soupape est fermée, la partie conique (8) de l'aiguille d'injecteur (5) étant délimitée du coté de l'alésage borgne (6) par une arête (16) et l'aiguille d'injecteur étant soulevée du siège de soupape par la pression du carburant acheminé dans une première partie de course contre la force d'un premier ressort (9) jusqu'a s'appliquer contre une butée (13) coulissante à son tour de manière limitée contre la force d'un second ressort (10) dans une seconde partie de course, caractérisé en ce que le siège de soupape conique passe à un alésage borgne (6) en formant une vive arête, en ce que la distance minimale (a,A) entre le centre de l'entrée (17) des trous d'injection (15), ou au moins d'un des trous d'injection (15), et les deux arêtes (5,16), l'une au passage du siège de soupape (4) à l'alésage borgne (6), l'autre à la limite de la partie conique (8) de l'aiguille d'injecteur (7), est choisie supérieure à une fois et demi le diamètre du trou d'injection (15) pour l'une (5;16) des arêtes et égale ou inférieure à une fois et demi ce diamètre pour l'autre (16;5) des arêtes, quand la soupape est fermée, et en ce que, de chaque fois, la surface latérale (M) du cylindre imaginaire formé dans le prolongement des trous d'injection (15) entre le bord intérieur (R) de ces trous et la surface de l'aiguille d'injecteur (7) soulevée du siège de soupape dans la première partie de course est de 75 % de la section transversale du trou d'injection (15) au maximum.

2. Injecteur de carburant selon la revendication 1, caractérisé en ce que, dans le cas de la disposition d'une pluralité de trous d'injection (15), les centres des entrées (17) de ceux-ci sont éloignés l'un de l'autre de trois fois et demi le diamètre des trous, mésuré lelong de la surface du siège de soupape (4), au maximum.

3. Injecteur de carburant selon la revendication 1 ou 2, caractérisé en ce que, de chaque fois, la surface latérale (M) du cylindre imaginaire formé dans le prolongement des trous d'injection (15) entre le bord intérieur (R) de ces trous et la surface de l'aiguille d'injecteur (7) soulevée du siège de soupape dans la première partie de course est entre 15 et 50 % de la section transversale du trou d'injection (15).

4. Injecteur de carburant selon l'une des revendicationa 1 à 3, caractérisé en ce que, dans le cas de la disposition de deux ou plusieurs trous d'injection (15), l'arête (16a) à la limite de la partie conique (8) de l'aiguille d'injecteur (7) présente une trajectoire déviant au moins partiellement d'une trajectoire dans un plan orthogonal à l'axe de l'aiguille d'injecteur et l'aiguille d'injecteur (7) est guidée non-rotative.

5. Injecteur de carburant selon l'une des revendications précédentes, caractérisé en ce que la surface du siège conique (4) de soupape et la partie conique (8) de l'aiguille d'injecteur (5) renferment un angle aigu choisi entre les limites de 0,2 et de 1,0 °.

6. Injecteur de carburant selon l'une des revendications précédentes, caractérisé en ce que l'arête (16) de la partie conique (8) se trouve plus bas que la partie inférieure de l'entrée (17) du trou d'injection quand l'aiguille d'injecteur (7) est soulevée dans la première partie de course.

7. Injecteur de carburant selon la revendication 1, caractérisé en ce que les génératrices de la siège conique de soupape et la génératrice du trou borgne située dans le mème plan axial renferment un angle β de 145 ° au maximum.

8. Injecteur de carburant selon l'une des revendications précédentes, caractérisé en ce que le trou borgne (6) passe à un tronc de cône renfermant un angle situé entre 120° et 145°.
